# EUROPÄISCHE PATENTSCHRIFT

(11) **EP 0 060 978 B1**
(45) Veröffentlichungstag und Bekanntmachung des Hinweises auf die Patenterteilung: **12.12.1984**
(21) Anmeldenummer: 82100741.6
(22) Anmeldetag: 02.02.1982
(51) Int. Cl.: E04C 2/52, A47K 4/00, E03C 1/01

(54) **Geschäumter Installationsbaustein für Duschwanne und Badewanne**
Foamed sanitary construction element for shower and bath tub
Elément de construction pour installations en matériau alvéolaire pour douche et baignoire

(30) Priorität: 16.03.1981 DE 8107573 U
(43) Veröffentlichungstag der Anmeldung: 29.09.1982
(73) Patentinhaber: Sanbloc GmbH Installations-Fertigbau, D-8120 Weilheim (DE)
(72) Erfinder: Ammon, Josef, Dipl.-Ing., D-8120 Weilheim (DE)
(74) Vertreter: Zipse + Habersack

## Beschreibung

Die Erfindung betrifft einen geschäumten Installationsbaustein für Duschwanne und Badewanne, welcher Installationsbaustein die notwendigen Rohrleitungen, Ventile und Wasseranschlüsse enthält.

Solche geschäumten Installationsbausteine, zur unmittelbaren Anordnung auf der Rohdecke des Bauwerks oder hochgestelzt auf Montagestützen, sind auf dem Markt. Entsprechend den unterschiedlichen Einbaüvarianten, Duschwanne allein oder Duschwanne und Badewanne, sowie Duschwanne rechts oder links, sind diese bekannten Installationsbausteine unterschiedlich bestückt. Dadurch ist die Fertigung der Installationsbausteine erschwert und bei der Bestellung ist auf die jeweilige Einbauvariante zu achten.

Bei den bekannten Installationsbausteinen für Duschwanne und Badewanne liegen der duschwannenseitige Thermostat (Hebelmischer) und die Ventile für Kopf- und Handbrause außermittig, zur Einstiegseite der Duschwanne hin, damit diese Armaturen leicht auch von außerhalb der Duschwanne erreicht und bedient werden können. Da der Thermostat (Hebelmischer) nahe der Stirnseite des Installationsbausteins liegt, macht die stirnseitige Rohrzuführungsschleife, damit sie nicht im Freien liegt, die Ausbildung eines Ansatzes am Installationsbaustein notwendig. Die Vorderkante dieses Ansatzes bestimmt die .seitliche Lage des Installationsbausteins in der Badezimmerwand, was seinerseits einen Wechsel des Fliesenrasters erschwert.

Der Erfindung liegt die Aufgabe zugrunde, einen für alle Einbauvarianten einheitlichen Installationsbaustein für Duschwanne und Badewanne zu schaffen.

Diese Aufgabe wird gemäß der Neuerung mit einem geschäumten Installationsbaustein gelöst, wie er durch den Anspruch 1 gekennzeichnet·ist. Weiterbildungen der Erfindung sind in den Unteransprüchen beschrieben.

Nach der Erfindung ist der Installationsbaustein symmetrisch aufgebaut, d. h. er enthält die notwendigen Rohrleitungen, Ventile und Armaturen in symmetrischer Anordnung. Damit ist der Installationsbaustein für. einen Einbau rechts oder links einer Duschwanne geeignet. In jedem Fall bleibt der Abstand der Bedienungsarmaturen von der Einstiegseite der Duschwanne gleich. Durch die symmetrische Anordnung der.Installationen kann der Baustein als ein glatter, schlanker Rechteckkörper ohne seitliche Ansätze ausgeführt werden. Dieser glatte, schlanke Rechteckkörper ist seitlich innerhalb der Badezimmerwand entsprechend dem jeweiligen Fliesenraster ausrichtbar. Indem die Bedienungsarmaturen im Installationsbaustein senkrecht übereinanderliegen, kann man sich. allein entsprechend der senkrechten Fliesenfuge bzw. Fliesenmitte ausrichten, während ein zusätzliches Ausrichten in der Waagrechten nicht erforderlich ist.

Damit der Installationsbaustein nicht nur für Duschwanne und Badewanne einsetzbar ist, sind auf der Badewannenseite Badewannenanschlüsse vorgesehen, die bei Nichtgebrauch durch Stopfen verschlossen sind. Aus gesundheitlichen Gründen dürfen die durch Stopfen verschlossenen Badewannenanschlüsse keine wesentlichen toten Stichleitungen bilden, Deshalb hängen die Badewannenanschlüsse auf der Badewannenseite unmittelbar an den Trinkwasser zuleitungen, die ihrerseits außermittig des Bausteins näher zur Badewannenseite hin verlegt sind.

Die Erfindung wird nachfolgend anhand bei gefügter Zeichnungen näher erläutert. Es zeigt
Fig. 1 eine Vorderansicht eines Installationsbausteins gemäß der Erfindung;
Fig. eine Draufsicht des Installationsbausteins von Fig. 1; und
Fig. 3 in kleinerem Maßstab einen montierten Installationsbaustein von der Duschwannenseite und von der Badewannenseite.

Der Installationsbaustein - aus Polyester-Schaumbeton ist als glatter, schlanker Rechteckkörper 1 ausgeführt. Er enthält die notwendigen Installationen sowohl für eine Duschwanne als auch für eine Badewanne. Diese Installationen umfassen zwei Trinkwasserzuleitungen 2, 3, für Kaltwasser und Warmwasser, und auf der Duschwannenseite einen Thermostat 4, ein Unterputzventil 5 für die Kopfbrause, einen Wasseranschluß 6 für die Kopfbrause, ein Unterputzventil 7 für die Handbrause und einen Wasseranschluß 8 für die Handbrause, sowie-auf der Badewannenseite zwei Badewannenanschlüsse 9, 10, die untermittelbar, d. h. ohne wesentliche tote Stichleitungen auf den Trinkwasserzuleitungen 2, 3 hängen. Der Thermostat 4, die Ventile 5, 7 und die Wasseranschlüsse 6, 8 liegen mittig im Installationsbaustein senkrecht übereinander. Während der Thermostat 4, die Ventile 5, 7 und der Wasseranschluß 8 für die Handbrause in der Duschwannenseite des Installationsbausteins untergebracht sind, mündet der Wasseranschluß 6 für die Kopfbrause in der Kopfseite des Installationsbausteins.

Zur Vermeidung wesentlicher toter Stichleitungen bei den Badewannenanschlüssen 9, 10 liegen die Trinkwasserzuleitungen 2, 3 näher zur Badewannenseite hin, und zwar in einem Abstand von der badewannenseitigen Bausteinoberfläche entsprechend der Gewindetiefe der Badewannenanschlußbuchsen und derHöhe der in sie einschraubbaren Verschlußstopfen. Die Vermeidung toter Stichleitungen bei nichtbenutzten, d. h. verschlossenen Badewannenanschlüssen 9, 10 hat neben gesundheitlichen Aspekten den Grund, die Korrosionsgefahr auszuschließen, die von stehendem Wasser in toten Stichleitungen ausgeht. Fließendes Wasser baut dagegen in den Rohrleitungen eine Schutzschicht auf. Im dargestellten Fall haben bei einer Bausteindicke von 115 mm die Trinkwasserzuleitungen 2, 3 einen Abstand von etwa 40 mm von der badewannenseitigen Bausteinoberfläche. Die Trinkwasserzuleitungen 2, 3 sind symmetrisch beidseitig der Bausteinmittellinie angeordnet. Da die Kalt- und Warmwasseranschlüsse am Thermostat 4 und an der an die Badewannenanschlüsse 9, 10 anzuschließenden Badewannenarmatur gleichsinnig angeordnet sind, der Thermostat 4 aber um 180 Grad gedreht zur Badewannenarmatur liegt, müssen die Trinkwasserzuleitungen 2, 3 über Kreuz zum Thermostat 4 geführt werden.

Die Montage des Installationsbausteins erfolgt mittels Montagestützen 11, 12, die in entsprechende Nuten 13, 14 in der Duschwannen-und Badewannenseite des Installationsbausteins greifen und dort mit dem Installationsbaustein höheneinstellbar verschraubt sind. In der Kopfseite des Installationsbausteins sind in symmetrischer Anordnung Gewindehülsen 15, 16 vorgesehen, von denen jeweils die eine, je nach Einbauvariante, zum Anschrauben eines Befestigungsbügels 17 bzw. 17' dient.

Höhenmarken 18, 19 am Installationsbaustein erleichtern das Ausrichten des Installationsbausteins in der gewünschten Höhe.

## Patentansprüche

1. Geschäumter Installationsbaustein für Duschwanne und Badewanne, welcher Installationsbaustein die notwendigen Rohrleitungen (2, 3), Ventile (5, 7) und Wasseranschlüsse (6, 8, 9, 10) enthält, dadurch gekennzeichnet, daß der Installationsbaustein in im wesentlichen symmetrischer Anordnung auf der Duschwannenseite den Thermostat (4) (Hebelmischer), die Ventile (5, 7) sowie Wasseranschlüsse (6, 8) für Kopf- und Handbrause enthält, und daß die Badewannenanschlüsse (9, 10) auf der Badewannenseiteunmittelbar, d. h. ohne wesentliche tote Stichleitungen auf den Trinkwasserzuleitungen (2, 3) hängen und bei Nichtgebrauch durch Stopfen verschlossen sind.

2. Geschäumter Installationsbaustein nach Anspruch 1, dadurch gekennzeichnet, daß der Thermostat (4) (Hebelmischer), die Ventile (5, 7) sowie die Wasseranschlüsse (6, 8) für Kopf- und Handbrause in der Bausteinmittellinie senkrecht übereinander angeordnet sind.

3. Geschäumter Installationsbaustein nach Anspruch 1, dadurch gekennzeichnet, daß die Trinkwasserzuleitungen (2, 3) zur Vermeidung wesentlicher toter Stichleitungen bei den Badewannenanschlüssen (9, 10) näher zur Badewannenseite des Bausteins hin verlegt sind, und zwar in einem Abstand von der badewannenseitigen Bausteinoberfläche entsprechend der Gewindetiefe der Badewannenanschlußbuchsen und der Höhe der in sie einschraubbaren Verschlußstopfen.

4. Geschäumter Installationsbaustein nach einem der Ansprüche 1 bis 3, dadurch gekennzeichnet, daß auch die Trinkwasserzuleitungen (2, 3) mit den Badewannenanschlüssen (9, 10) in im wesentlichen symmetrischer Anordnung im Baustein untergebracht sind.

5. Geschäumter Installationsbaustein nach einem der Ansprüche 1 bis 4, dadurch gekennzeichnet, daß die Befestigungselemente (13, 14; 15, 16) des Bausteins in symmetrischer Anordnung vorgesehen sind.

6. Geschäumter Installationsbaustein nach einem der Ansprüche 1 bis 5, dadurch gekennzeichnet, daß er als glatter, schlanker Rechteckkörper, ohne seitliche Ansätze, ausgeführt ist.

## Claims

1. Foamed sanitary construction element for shower and bath tub, said sanitary construction element containing the necessary pipes (2, 3), valves (5, 7) and water connections (6, 8, 9, 10), characterized in that said sanitary construction element contains in a substantially symmetric arrangement on the side of the shower the thermostat (4) (lever mixer), the valves (5, 7) and water connections (6, 8) for the head shower and the mobile spray head, and that on the side of the bath tub the bath tub connections (9, 10) are mounted directly i. e. without any substantial dead branch lines onto the drinking water pipes (2, 3) and they are closed by plugs when not in use.

2. Foamed sanitary construction element according to claim 1, characterized in that, the thermostat (4) (lever mixer), the valves (5, 7) and the water connections (6, 8) for the head shower and the mobile spray head are arranged vertically one upon the other in the median line of the construction element.

3. Foamed sanitary construction element according to claim 1, characterized in that, for avoiding substantial dead branch lines at the buth tub connections (9, 10), the drinkwater supply pipes (2, 3) are approximated to the bath tub side of the construction element to a distance from the element surface on said bath tub side corresponding to the thread depth of the bath tub sockets and to the height of the plugs to be screwed into.

4. Foamed sanitary construction element according to one of claims till 3, characterized in that, also the drinking water supply pipes (2, 3) with the bath tub connections (9, 10) are installed in a substantial symmetrical arrangement within the construction element.

5. Foamed sanitary construction element according to one of claims 1 till 4, characterized in that, the fastening elements (13, 14; 15, 16) of the construction element are provided in a symmetrical arrangement.

6. Foamed sanitary construction element according to one of claims 1 till 5, characterized in that, it has the form of a smooth and slender rectangular body which has no lateral projections.

## Revendications

1. Elément de construction pour installations en matériau alvéolaire pour douche et baignoire, élément de construction pour installations qui contient toutes les canalisations (2, 3), vannes (5, 7) et raccords (6, 8, 9, 10) nécessaires, caractérisé en ce que l'élément de construction pour installations contient, dans une disposition essentiellement symétrique, du côté de la douche, le thermostat (4) (mélangeur à levier), les vannes (5, 7) et les raccords d'eau (6, 8) pour la pomme de douche et la poignée mobile de la douche et que, du côté de la baignoire, les raccords de boignoire (9, 10) sont reliés directement, c'est-à-dire sans segments de canalisation essentiellement morts, aux canalisations d'amenée (2, 3) de l'eau potable et sont fermés par des bouchons lorsqu'ils ne sont pas utilisés.

2. Elément de construction pour installations en matériau alvéolaire selon la revendication 1, caractérisé en ce que le thermostat (4) (mélangeur à levier), les vannes (5, 7) et les raccords à eau (6,8) pour la pomme de douche et la poignée mobile de douche sont placés verticalement les uns au-dessus des autres suivant la ligne médiane de l'élément de construction.

3. Elément de construction pour installations en matériau alvéolaire selon la revendication 1, caractérisé en ce que, pour éliminer les segments de canalisation morts au niveau des raccords de baignoire (9, 10), les canalisations (2, 3) d'amenée d'eau potable sont rapprochées du côté baignoire de l'élément de construction à une distance de la surface de l'élément de construction située du côté baignoire qui correspond à la profondeur du filetage du raccord de baignoire et à la hauteur des bouchons qui s'y introduisent par vissage.

4. Elément de construction pour installations en matériau alvéolaire selon l'une des revendications 1 à 3, caractérisé en ce que les canalisations (2, 3) d'amenée d'eau potable et les raccords de baignoire (9, 10) sont également disposés d'une manière essentiellement symétrique dans l'élément de construction.

5. Elément de construction pour installations en matériau alvéolaire selon l'une des revendications 1 à 4, caractérisé en ce que les éléments de fixation (13, 14; 15, 16) de l'élément de construction sont disposés symétriquement.

6. Elément de construction pour installations en matériau alvéolaire selon l'une des revendications 1 à 5, caractérisé en ce qu'il a la forme d'un parallélepipede rectangle lisse et mince ne comportant pas de prolongements latéraux.
